# EUROPÄISCHE PATENTSCHRIFT

(11) **EP 0 050 720 B1**
(45) Veröffentlichungstag und Bekanntmachung des Hinweises auf die Patenterteilung: **18.07.1984**
(21) Anmeldenummer: 81106569.7
(22) Anmeldetag: 25.08.1981
(51) Int. Cl.: G07F 11/06

(54) **Fallklappenschacht für Selbstverkäufer**
Shelf-type holding magazine for dispersing machines
Compartiment de stockage du type à tablettes manoeuvrées pour distributeurs automatiques

(30) Priorität: 24.10.1980 DE 3040089
(43) Veröffentlichungstag der Anmeldung: 05.05.1982
(73) Patentinhaber: Sielaff GmbH & Co. Automatenbau Herrieden, D-8801 Herrieden (DE)
(72) Erfinder: Mehlan, Bernd, D-8801 Herrieden (DE); Bayer, Josef, D-8801 Herrieden (DE)
(74) Vertreter: Gaiser, Hartmut, Dipl.-Ing.

## Beschreibung

Die Erfindung betrifft einen Fallklappenschacht für Selbstverkäufer, bei dem an Schachtwänden in einer bestimmten Fallklappenschachtteilung Klappen schwenkbar gelagert sind und jede Klappe sich in ihrer Aufnahmestellung mit einem Finger auf einem federnden Rastglied abstützt und bei dem an einer Schachtwand wenigstens eine vertikale Schiene verläuft, an der ein Schlitten verschiebbar geführt ist, welcher eine Nase zur Verschwenkung des Rastgliedes aufweist, wobei parallel zu der Schiene eine Hubstange mit einer Zahnreihe verläuft, deren Teilung der kleinsten Fallklappenschachtteilung entspricht und an der sich der Schlitten über eine Fortschaltklinke abstützt und an dem Schlitten ein Anschlag vorgesehen ist.

Ein derartiger Fallklappenschacht ist in der DE-A-1 907 824 beschrieben. Bei dem Fallklappenschacht der DE-A-1 907 824 ist eine der Anzahl der Fallklappen entsprechende Anzahl von einzelnen Rastgliedern vorgesehen. Dies ist aufwendig. Darüber hinaus ist außer der gezahnten Hubstange eine ortsfeste Rastleiste nötig. Dieser Aufbau ist umständlich und kann zu Justierungsschwierigkeiten führen. Außerdem ist ungünstig, daß beim Zurückstellen des Schlittens kein Rückstellen der Klappen erfolgt, so daß diese einzeln von Hand zurückgestellt werden müssen.

Ein weiterer Fallklappenschacht ist in der DE-PS 113 307 beschrieben. Günstig bei diesem Fallklappenschacht ist, daß die Klappen zum Abschwenken nicht gegen horizontal liegende Federn verschoben werden müssen. Solche Federn würden den Fallklappensdhacht schwergängig machen und einen beträchtlichen zusätzlichen Bauaufwand bedeuten. Nachteilig ist bei der DE-PS 113307, daß hier ein Kraftspeicher zum Antrieb des Schlittens vorgesehen sein muß und daß die Rastglieder als Einzelglieder ausgebildet sind.

In der AT-PS 820 ist ein Fallklappenschacht gezeigt, bei dem die Steuerung der Fallklappen mittels einer sich schrittweise einrollenden Spiralfeder erfolgt. In einer Ausführung sind dabei die Fallklappen im Bereich ihrer Lagerstellen mit einer Schräge versehen, über die die Klappen in ihrer Warenaufnahmestellung gehalten sind. Dies erlaubt zwar eine einfache Rückstellung der Klappen, ist jedoch mechanisch unbefriedigend, da die Klappen sich an ihrem längeren Hebelarm nur aneinander abstütien. In einer anderen Ausführung ist gegenüber den Lagerzapfen jeweils ein separates, zweiteiliges Rastglied vorgesehen.

^{.} In der AT-PS 298130 ist ein Fallklappenschacht beschrieben, bei dem die Klappen einzeln horizontal federnd gelagert sind. Mittels einer drehbaren Betätigungsstange, die sich über die Höhe des Fallklappenschachts erstreckt, lassen sich die Klappen nacheinander dadurch auslösen, daß ein Nocken der Betätigungsstange jeweils eine Klappe horizontal verschiebt, so daß sich deren Finger vom Rastglied löst. Die den einzelnen Klappen zugeordneten Nocken der Be tätigungsstange sind mit einem von unten nach oben zunehmenden Abstand angeordnet. Un günstig dabei ist, daß je mehr Fächer bedient werden müssen, desto größer der Hub der Stange wird und leicht Höhen annimmt, die in üblichen Selbstverkäufern nicht zur Verfügung stehen. Jede Klappe mit zwei Federn an einer Achse horizontal verschiebbar zu lagern, ist aufwendig Darüber hinaus ist auch die Rückstellung der Klappen umständlich.

Aufgabe der Erfindung ist es, einen Fallklap penschacht der eingangs genannten Art vorzu schlagen, bei dem die Klappen nicht verschoben werden müssen und darüber hinaus die Rastglieder sowie der Antrieb des Schlittens einfach gestaltet ist.

Erfindungsgemäß ist obige Aufgabe bei einem Fallklappenschacht der eingangs genannten Art dadurch gelöst, daß der Schlitten mit seinem Anschlag auf einem der Rastglieder aufsteht und daß die Rastglieder Zähne eines Re chens aus einem federnden Material sind.

Damit wird bei jeder Betätigung des Fallklappenschachts die Hubstange um eine Fallklappenschachtteilung angehoben und nimmt über die Fortschaltklinke den Schlitten mit, der mit seiner Nase immer jeweils die nächstobere Fallklappe auslöst. Durch den Anschlag des Schlittens ist sichergestellt, daß er in einer hochgehobenen Stellung auf einem der Rastglieder aufsteht, bis er erneut betätigt wird. Zusätzliche Blockiermittel für den Schlitten erübrigen sich damit. Sämtliche Rastglieder sind von einem ein zigen Bauteil, nämlich einem Rechen, gebildet, der beispielsweise aus Federstahl besteht, so daß die Rastglieder einzeln ausfedern können und dennoch die Herstellung und Montage der Rastglieder einfach ist.

Um den Fallklappenschacht auf verschiedene, jedoch untereinander gleiche Fallklappenschachtteilungen, d. h. Fachhöhen umrüsten zu können, ist der bei einer Betätigung erfolgende Hub der Hubstange verstellbar. Die Hubhöhe entspricht der Fachhöhe. Sie ist jedoch nicht von der Anzahl der Fächer abhängig.

In vorteilhafter Ausgestaltung der Erfindung sind an den Fallklappen bei ihren Lagerstellen Rückstellschrägen vorgesehen, die bei abgeschwenkten Fallklappen in die Bewegungsbahn eines am Schlitten angeordneten Rückstellgliedes ragen. Zur Rückstellung des Schlittens ist an diesem ein Kupplungshebel gelagert, der die Fortschaltklinke von der Zahnreihe entkoppelt und das Rückstellglied gegen die Rückstellschrägen drückt.

Es ist damit erreicht, daß mit einer einzigen Bewegung sowohl der Schlitten zurückgestellt als auch die Klappen wieder in ihre Stapelstellung gebracht werden können.

Weitere vorteilhafte Ausgestaltungen der Erfindung ergeben sich aus der folgenden Beschreibung eines Ausführungsbeispiels. In der Zeichnung zeigt
Fig. 1 eine Teil-Seitenansicht eines Fallklappenschachts und
Fig. 2 eine Teil-Rückansicht des Fallklappenschachts nach Fig. 1.

An Seitenwänden 1 und 2 eines Fallklappenschachts ist eine Mehrzähl von Klappen 3 im gleichen Abstand gelagert. Jede Klappe 3 weist zwei Zapfen 4 und 5 auf, mit denen sie in Ausnehmungen 6 der Seitenwände 1 und 2 eingehängt und um die sie verschwenkbar ist. Jede Klappe 3 weist an der den Ausnehmungen 6 gegenüberliegenden Seite nahe bei der Seitenwand 1 einen Finger 7 auf.

An der Rückseite (vgl. Fig. 2) des Fallklappenschachts ist ein Rechen 8 angeordnet, der aus Federstahl besteht. Zähne 9 des Rechens 8 bilden Rastglieder, auf denen die Finger 7 nicht abgeklappter Fallklappen aufliegen.

An der Seitenwand 1 sind zwei parallele Schienen 10 und 11 befestigt. Von den Schienen 10 und 11 ist ein Schlitten 12 geführt. Dieser untergreift mit vier Rollen 13 die Schienen 10 und 11.

Am Schlitten 12 ist eine Nase 14 ausgebildet, welche zwischen zwei Rastglieder 9 ragt. Sie überragt die Rastglieder 9 ebenso weit oder wenig mehr wie die Finger 7. An der Nase 14 ist eine Auslenkschräge 15 und ein Anschlagrand 16 ausgebildet.

An der Seitenwand 1 ist weiterhin verschieblich eine Hubstange 17 gelagert, an der eine Zahnreihe 18 ausgebildet ist. An einem Fortsatz 19 des Schlittens 12 ist um eine Achse 20 schwenkbar eine Fortschaltklinke 21 angeordnet. Diese ist mittels einer Zugfeder 22 gegen den Schlitten 12 vorgespannt. Sie greift mit einer Kuppe 23 an einen der Zähne der Zahnreihe 18. Die Hubstange 17 ist mit einem Hubglied 24 verstellbar verbunden. Es ist hierfür im Hubglied 24 ein Langloch 25 parallel zur Hubstange 17 laufend vorgesehen. Die Hubstange 17 weist innerhalb des Langlochs 25 Gewindebohrungen 26 auf, deren Abstand der Teilungsbreite T entspricht. In eine der Gewindebohrungen 26 ist eine Schraube 27 geschraubt, welche nicht zur starren Verbindung von Hubstange 17 und Hubglied 24 führt. Die Schraube 27 arbeitet vielmehr mit dem unteren Rand des Langlochs 25 als Anschlag zusammen. Unten am Hubglied 24 ist an einem Zapfen 28 ein Betätigungshebel 29 an einer Achse 30 gelagert. Der Betätigungshebel 29 ist mittels der diesem Fallklappenschacht zugeordneten, nicht näher dargestellten, Drucktaste des Selbstverkäufers zu verschwenken.

An der Fortschaltklinke 21 ist ein Kupplungshebel 31 befestigt, der längs der Seitenwand 1 verläuft und vor der Seitenwand 1 einen Griff 32 aufweist. An dem Schlitten 12 ist eine Blattfeder 33 befestigt, die einen Bogen 34 aufweist und sich am Griff 32 abstützt. An jeder Klappe 3 ist gegenüber dem Finger 7 eine Rückstellschräge 35 ausgebildet, die im abgeklappten Zustand der Klappe 3 in die Bewegungsbahn des Bogens 34 ragt.

In den Fig. 1 und 2 ist der Schlitten 12 in einer Mittelstellung gezeigt, in der schon einige Klappen abgeworfen sind. Ausgehend von dieser Stellung ist die Funktionsweise der beschriebenen Einrichtung etwa folgende:
Wird der Betätigungshebel 29 verschwenkt, dann wird das Hubglied 24 angehoben. Da im Beispielsfalle die Fallklappen in der kleinstmöglichen Teilung angeordnet und dementsprechend die Schraube 27 in der entsprechenden Gewindebohrung 26 sitzt, erfolgt erst ein Leerhub zwischen dem Hubglied 24 und der Hubstange 17. Gegen Ende des Hubs des Hubgliedes 24 schlägt der untere Rand dessen Langloch 25 gegen die Schraube 27 so, daß danach die Hubstange 17 nach oben verschoben wird. Über die auf einem Zahn 18 aufsitzende Kuppe 23 wird die Fortschaltklinke 21 nach oben geschoben, wobei sie über die Achse 20 den Schlitten 12 mitnimmt. Die Auslenkschräge 15 der Nase 14 des Schlittens 12 verschwenkt dabei das Rastglied 9 so nach außen, daß der Finger 7 abfällt. Der Schlitten 12 läuft mit seinen Rollen 13 an den Schienen 10 und 11. Sobald der Schlitten 12 so weit angehoben ist, daß dessen Nase 14 das ausgelenkte Rastglied 9 freigibt, schnappt dieses unter den Anschlagrand 16, so daß der Schlitten 12 nicht mehr nach unten zurückweichen kann. Die Zugstange 17 kann dann wieder nach unten in ihre Ausgangsstellung zurückgehen. Unter der Wirkung der Feder 22 schnappt dann die Fortschaltklinke 21 über den nächstoberen Zahn 18. Diese Vorgänge wiederholen sich so oft bis auch die oberste Klappe ausgelöst ist. Die Bewegungen sind leichtgängig, da der Schlitten 12 nicht verkantet und nur wenige Teile bewegt werden müssen.

Beim nächstmaligen Befüllen des Schachts ist der Schlitten 12 wieder nach unten zurückzustellen und es sind die Klappen 3 wieder in ihre waagerechte Stapelstellung zu bringen. Es braucht hierfür nur der Griff 32 nach unten gedrückt zu werden. Dabei löst sich die Kuppe 23 von der Zahnreihe 18 und die Schräge 36 der Sperrklinke 21 schwenkt die Rastglieder 9 so unter dem Anschlagrand 16 weg, daß der Schlitten 12 nach unten gleiten kann. Gleichzeitig mit der Betätigung des Griffs 32 wird der Bogen 34 der Blattfeder 33 im Zuge des Nachuntenschiebens nacheinander gegen die Rückstellschrägen 35 so gedrückt, daß die Klappen in ihre waagerechte Stellung übergehen und mit ihren Fingern 7 auf den Rastgliedern 9 aufliegen. Durch die höhenversetzte Lage des Bogens 34 und der Schräge 36 ist gewährleistet, daß der Schlitten 12 leicht nach unten gleiten kann und dabei alle Klappen 3 zurückgestellt werden. Der Bogen 34 bringt dabei eine weiche Rückstellbewegung mit sich.

Ersichtlich hängt der Bauaufwand nur wenig von der Anzahl der verwendeten Klappen 3 ab, da der Schlitten 12, die Fortschaltklinke 21 sowie der die Rastglieder 9 bildende Rechen nur einmal vorgesehen sein müssen. Die Hubhöhe der Hubstange 17 wächst nicht mit der Anzahl der Fächer. Vielmehr wird der Hub dann niedriger, wenn viele Fächer eingesetzt sind.

Der Fallklappenschacht läßt sich leicht für Fälle umrüsten, in denen die zu verkaufenden Waren eine größere Höhe haben als in der Teilungsbreite T unterzubringen sind. Es werden dann beispielsweise nur alle zweiten, dritten oder vierten Klappen in dem Schacht belassen. Die übrigen werden herausgenommen. Entsprechend wird die Schraube 27 verstellt. Zur Verstellung der Hubhöhe der Hubstange 17 kann auch an der Hubstange 17 eine höhenverstellbare Leiste vorgesehen sein, deren unterer Rand mit einem Anschlag der Seitenwand 1 so zusammenarbeitet, daß die Hubausgangsstellung tiefer oder höher liegt und damit der effektive Hub der Hubstange 17 bei einer Betätigung des Betätigungshebels 29 länger bzw. kürzer ist.

## Patentansprüche

1. Fallklappenschacht für Selbstverkäofer, bei dem an Schachtwänden in einer bestimmten Fallklappenschachtteilung Klappen (3) schwenkbar gelagert sind und jede Klappe (3) sich in ihrer Aufnahmestellung mit einem Finger (7) auf einem federnden Rastglied (9) abstützt und bei dem an einer Schachtwand (1) wenigstens eine vertikale Schiene (10, 11) verläuft, an der ein Schlitten (12) verschiebbar geführt ist, welcher eine Nase (14) zur Verschwenkung des Rastgliedes (9) aufweist, wobei parallel zu der Schiene (10, 11) eine Hubstange (17) mit einer Zahnreihe (18) verläuft, deren Teilung der kleinsten Fallklappenschachtteilung (T) entspricht und an der sich der Schlitten (12) über eine Fortschaltklinke (21) abstützt und an dem Schlitten (12) ein Anschlag (16) vorgesehen ist, dadurch gekennzeichnet, daß der Schlitten (12) mit seinem Anschlag (16) auf einem der Rastglieder (9) aufsteht, und daß die Rastglieder (9) Zähne eines Rechens (8) aus einem federnden Material sind.

2. Fallklappenschacht nach Anspruch 1, dadurch gekennzeichnet, daß der bei einer Betätigung erfolgende Hub der Hubstange (17) verstellbar ist.

3. Fallklappenschacht nach Anspruch 2, dadurch gekennzeichnet, daß an der Hubstange (17) über eine Langloch (25)-Schraubverbindung (26,27) ein Hubglied (24) angeordnet ist.

4. Fallklappenschacht nach Anspruch 2, dadurch gekennzeichnet, daß an der Hubstange (17) eine höhenverstellbare Leiste vorgesehen ist, deren unterer Rand mit einem Anschlag der Seitenwand (1) so zusammenarbeitet, daß die Hubausgangsstellung tiefer oder höher liegt.

5. Fallklappenschacht nach einem der vorhergehenden Ansprüche, dadurch gekennzeichnet, daß an den Fallklappen (3) bei ihren Lagerstellen (4, 5) Rückstellschrägen (35) vorgesehen sind, die bei-abgeschwenkten Fallklappen (3) in die Bewegungsbahn eines am Schlitten (12) angeordneten Rückstellgliedes (34) ragen, daß zur Rückstellung des Schlittens (12) an diesem ein Kupplungshebel (31) gelagert ist, der die Fortschaltklinke (21) von der Zahnreihe (18) entkoppelt und das Rückstellglied (34) gegen die Rückstellschrägen (35) drückt.

6. Fallklappenschacht nach Anspruch 5, dadurch gekennzeichnet, daß der Kupplungshebel (31) eine Schräge (36) aufweist, die bei einer Betätigung des Kupplungshebels (31) wenigstens ein nächstunteres Rastglied (9) verschwenkt.

7. Fallklappenschacht nach Anspruch 6, dadurch gekennzeichnet, daß die Schräge (36) unterhalb des Rückstellgliedes (34) und zwischen Schräge (36) und Rückstellglied (34) die Nase (14) mit dem Anschlag (16) liegt.

8. Fallklappenschacht nach einem der vorher gehenden Ansprüche, dadurch gekennzeichnet, daß zur Führung des Schlittens (12) zwei Schienen (10, 11) vorgesehen sind, an denen dieser mittels vier Rollen (13) gelagert ist.

9. Fallklappenschacht nach einem der vorhergehenden Ansprüche, dadurch gekennzeichnet, daß an einer Achse (20) des Schlittens (12) die Fortschaltklinke (21) gelagert ist und daß der Kupplungshebel (31) und die Schräge (36) Teil der Fortschaltklinke (21) sind.

10. Fallklappenschacht nach einem der vorhergehenden Ansprüche 5 bis 9, dadurch gekennzeichnet, daß das Rückstellglied von einem Bogen (34) einer Blattfeder (33) gebildet ist.

## Claims

1. Drop flap shaft for automatic selling machines, wherein flaps (3) are pivotally journalled on shaft walls at a specific pitch of the drop flap shaft and each flap (3) rests, in its storing position, with a finger (7) on a resilient latch element (9), and wherein at least one vertical rail (10, 11) extends along one shaft wall (1), on which (rail or rails) a carriage (12) having a nose (14) for pivoting the latch element (9) is displaceably guided, a lifting bar (17) having a row of teeth (18) extending parallel to the rail (10, 11), the pitch of which row of teeth corresponds to the smallest pitch (T) of the drop flap shaft and against which row of teeth the carriage (12) bears by means of a stepping pawl (21), and an abutment (16) is provided on the carriage (12), characterized in that the carriage (12) rests with its abutment (16) on one of the latch elements (9), and that the latch elements (9) are teeth of a comb (8) of a resilient material.

2. Drop flap shaft according to claim 1, characterized in that the stroke travelled by the lifting bar (17) when actuated is adjustable.

3. Drop flap shaft according to claim 2, characterized in that a lifting element (24) is disposed on the lifting bar (17) by an elongated hole (25)-screw connection (26, 27).

4. Drop flap shaft according to claim 2, charac terized in that on the lifting bar (17) a strip of adjustable height is provided, the lower edge of which cooperates with an abutment of the side wall (1) in such a manner that the starting position of the stroke is lower or higher.

_{.} 5. Drop flap shaft according to one of the pre ceding claims, characterized in that resetting slopes (35) are provided on the drop flaps (3) near their bearing positions (4, 5), which (resetting slopes) project into the path of movement of a resetting element (34) disposed on the carriage (12) when the drop flaps (3) are swung down, that for resetting the carriage (12) a coupling lever (31) is journalled thereon, which uncouples the stepping pawl (21) from the row of teeth (18) and presses the resetting element (34) against the resetting slopes (35).

6. Drop flap shaft according to claim 5, characterized in that the coupling lever (31) possesses an inclined face (36) which, when the coupling lever (31) is actuated, pivots at least one latch element (9) next below.

7. Drop flap shaft according to claim 6, characterized in that the inclined face (36) is disposed underneath the resetting element (34) and that the nose (14) with the abutment (16) is between the inclined face (36) and the resetting element (34).

8. Drop flap shaft according to one of the preceding claims, characterizied in that two rails (10, 11) are provided for guiding the carriage (12), against which this carriage is supported by means of four rollers (13).

9. Drop flap shaft according to one of the preceding claims, characterized in that the stepping pawl (21) is journalled on a pivot axis (20) of the carriage (12) and that the coupling lever (31) and the inclined face (36) are part of the stepping pawl (21).

10. Drop flap shaft according to one of the preceding claims 5 to 9, characterized in that the resetting element is constituted of an arc (34) of a leaf spring (33).

## Revendications

1. Magasin à tablettes basculantes pour distributeurs automatiques, dans lequel sont montées à basculement, sur des cloisons du magasin, suivant une répartition déterminée des tablettes (3), et chaque tablette est supportée dans sa position de réception par un doigt (7) sur un élément d'encliquetage élastique (9), et dans lequel s'étend sur une cloison (1) du magasin au moins un rail vertical (10, 11) sur lequel est monté à coulissement un chariot (12) qui présente un nez (14) pour le pivotement de l'élément d'encliquetage (9), une barre de levage (17) s'étendant parallèlement au rail (10, 11), et étant pourvue d'une série de dents (18) dont la répartition correspond à la répartition de plus faible écartement (T) des tablettes basculantes dans le magasin, et sur laquelle vient s'appuyer le chariot (12) par l'intermédiaire d'un cliquet d'avance (21) et sur ledit chariot (12) étant prévue une butée (16), caractérisé en ce que le chariot (12) vient reposer avec sa butée (16) sur l'un des éléments d'énclique= tage (9.) , et en ce que les éléments d'encliquetage (9) sont les dents d'un râteau (8) en matériau élastique.

2. Magasin à tablettes basculantes selon la revendication 1, caractérisé en ce que la course de la barre de levage (17), déclenchée par une manoeuvre, est réglable.

3. Magasin à tablettes basculantes selon la revendication 2, caractérisé en ce qu'un élément de course (24) est prévu sur la barre de levage (17) par l'intermédiaire d'un assemblage à vis (26, 27) et à boutonnière (25).

4. Magasin à tablettes basculantes selon la revendication 2, caractérisé en ce que sur la barre de levage (17) est prévue une réglette réglable en hauteur, dont le bord inférieur coopère avec la butée de la cloison latérale (1) de façon que la position de départ de la course de levage soit plus ou moins haute.

5. Magasin à tablettes basculantes selon l'une quelconque des revendications précédentes, caractérisé en ce que sur les tablettes basculantes (3) sont prévues, dans leurs zones de montage (4, 5), des branches inclinées (35) de rappel qui, une fois que les tablettes (3) ont basculé, font saillie dans le trajet de déplacement d'un élément de rappel (34) disposé sur le chariot (12), et en ce que pour le rappel du chariot (12) est monté sur celuici un levier d'accouplement (31), qui désaccouple le cliquet d'avance (21) de la denture (18) et presse l'élément de rappel (34) contre les branches inclinées (35) de rappel.

6. Magasin à tablettes basculantes selon la revendication 5, caractérisé en ce que le levier d'accouplement (31) présente un tronçon incliné (36) qui fait pivoter au moins un élément d'encliquetage (9) inférieur suivant, lors d'une manoeuvre du levier d'accouplement (31).

7, Magasin à tablettes basculantes. selon la revendication 6, caractérisé en ce que le troçon incliné (36) se trouve au-dessous de l'élément de rappel incliné (34) et le nez (1-4) vient reposer par la butée (16) entre le tronçon incliné (36) et l'élément de rappel (34).

8. Magasin à tablettes basculantes selon l'une quelconque des revendications précédentes, caractérisé en ce que pour le guidage du chariot (12) sont prévus deux rails (10, 11), sur lesquels ledit chariot est monté par quatre galets de roulement (13).

9. Magasin selon l'une quelconque des revendications précédentes, caractérisé en ce que le cliquet d'avance (21) est monté sur l'axe (20) du chariot (12), et en ce que le levier d'accouplement (31) ainsi que le tronçon incliné (36) font partie dudit cliquet d'avance (21 ).

10. Magasin à tablettes basculantes selon l'une quelconque des revendications 5 à 9, caractérisé en ce que l'élément de rappel est formé par un coude (34) d'un ressort à lame (33).
